# EUROPÄISCHE PATENTSCHRIFT

(11) **EP 2 585 350 B1**
(45) Veröffentlichungstag und Bekanntmachung des Hinweises auf die Patenterteilung: **20.12.2017**
(21) Anmeldenummer: 11727971.1
(22) Anmeldetag: 22.06.2011
(51) Int. Cl.: B61C 17/04

(54) **SCHIENENFAHRZEUG MIT EINEM FAHRERSTAND**
RAIL VEHICLE COMPRISING A DRIVER'S CAB
VÉHICULE FERROVIAIRE ÉQUIPÉ D'UN POSTE DE CONDUITE

(30) Priorität: 22.06.2010 DE 102010025043
(43) Veröffentlichungstag der Anmeldung: 01.05.2013
(73) Patentinhaber: Bombardier Transportation GmbH, 10785 Berlin (DE)
(72) Erfinder: GRZESIUK, Tomasz, A-1120 Wien (AT); BRAND, Martin, A-1220 Wien (AT)
(74) Vertreter: Patentanwälte Bressel und Partner mbB
(86) Internationale Anmeldenummer: PCT/EP2011/060460
(87) Internationale Veröffentlichungsnummer: WO 2011/161169

(56) Entgegenhaltungen:
- DE-A1-102004 036 280
- DE-A1-102005 041 449
- DE-A1-102006 002 807
- US-A- 4 184 434
- US-A- 4 892 137
- US-A- 5 181 555
- US-A- 5 419 478

## Beschreibung

Die Erfindung betrifft ein Schienenfahrzeug mit einem Fahrerstand, der dazu ausgestaltet ist, dem Fahrer das Fahren des Schienenfahrzeugs zu ermöglichen.

Unter einem Fahrerstand wird derjenige Bereich eines Schienenfahrzeugs verstanden, in dem sich der Fahrer befindet, während er das Fahrzeug fährt, d.h. die Traktion und das Bremsen des Fahrzeugs steuert. "Fahrerstand" ist eine übliche Bezeichnung, auch wenn der Fahrer während des Fahrens sitzt. Häufig ist der Fahrerstand gegen einen Fahrgastraum durch eine Trennwand mit oder ohne Tür abgegrenzt.

Zum Fahrerstand gehören üblicherweise zusätzlich zu den Bedienelementen für die Steuerung der Traktion und des Bremssystems weitere Bedien- und Anzeigeelemente. Auch sind im Fahrerstand häufig Einrichtungen wie ein oder mehrere Computer des Fahrzeugs untergebracht, die beim Betrieb des Fahrzeugs verwendet werden. Vielfach weist der Fahrerstand auch mit verschließbaren Öffnungen versehene Räume auf, die als Schränke oder Geschränk bezeichnet werden können. Hinter diesen Öffnungen befinden sich in der Regel technische Einrichtungen, beispielsweise die genannten Computer und/oder die Verkabelung zu den Bedien- und Anzeigeelementen.

Der im Fahrerstand zur Verfügung stehende Raum ist üblicherweise knapp und wird nahezu vollständig für die technischen Einrichtungen benötigt. Selbstverständlich steht dem Fahrer dabei so viel Raum zur Verfügung, dass er das Fahrzeug fahren kann und weitere Funktionen des Fahrzeugs bedienen und kontrollieren kann.

Wegen des Betriebes der genannten technischen Einrichtungen im Fahrerstand wird in der Regel Abwärme erzeugt. Soweit erforderlich werden die wärmeempfindlichen technischen Einrichtungen gekühlt oder wird zumindest gewährleistet, dass die von den Einrichtungen erzeugte Abwärme in ausreichender Weise abtransportiert wird. Der Raum, in dem sich der Fahrer befindet, kann dabei über eine Heizungs- und Klimaanlage temperiert werden. In den Schränken jedoch können hohe Temperaturen erreicht werden, d.h. Temperaturen, die deutlich über Soll-Raumtemperatur liegen (zum Beispiel 20°C).

In leichten Schienenfahrzeugen, insbesondere Straßenbahnen, steht für den Fahrerstand häufig besonders wenig Raum zur Verfügung. Hinzu kommt, dass die Fluchtwege für den Fahrer freizuhalten sind. Vom Fahrer mitgebrachte Gegenstände, wie beispielsweise Lebensmittel und Medikamente, sind daher in den dafür vorgesehenen Stauräumen unterzubringen, die sich insbesondere in dem oben genannten Geschränk befinden. Wie erwähnt, kann die Temperatur in dem Geschränk aber deutlich über normaler Raumtemperatur liegen.

DE 10 2004 036 280 A1 beschreibt eine Ruheliege mit einer Liegefläche. Die Ruheliege kann während der Fahrt einer Lokomotive mit zwei an ihren gegenüberliegenden Enden gleichartigen Führerständen auf den zwei Sitzen desjenigen Führerstandes positioniert werden, der nicht benötigt wird. Es muss kein separater Raum für den Ruheplatz zur Verfügung gestellt werden und steht trotzdem ein Ruheplatz zur Verfügung, wobei sogar andere Einrichtungen, wie z.B. ein Kühlschrank, in der Nähe sein können.

DE 10 2005 041 449 A1 offenbart eine Konsole für ein Kraftfahrzeug, insbesondere für ein Nutzfahrzeugfahrerhaus. Die Konsole weist eine Aufnahmevorrichtung zur Aufnahme von auswechselbaren Funktionsmodulen auf. Die Konsole ist zwischen einem Fahrersitz und einem Beifahrersitz angeordnet. Gemäß einer Ausgestaltungsmöglichkeit ist das Funktionsmodul als Kühlbox ausgebildet.

US 5,181,555 A beschreibt eine tragbare Speichereinheit für Esswaren und Getränke, die ausgestaltet ist, über eine Einheit eines Ventilators, einer Klimaanlage oder einer Heizung montiert zu werden. Auf diese Weise wird es ermöglicht, die in der Speichereinheit vorhandenen Artikel zu kühlen oder zu heizen. Ein Behälter der Speichereinheit kann mit Klettversschlussstreifen entfernbar angrenzend an einem Luft-Ventilator befestigt werden.

US 4,892,137 A beschreibt eine Getränke-Temperatursteuerung für ein Fahrzeug. Die Steuerung ist ein Box-ähnliches hohles Gehäuse, das ausgestaltet ist, entfernbar mit den Auslässen einer Lufttemperatur-Klimaeinheit eines Fahrzeugs verbunden zu werden. Die Gehäuserückseite kann mit Klettverschlussstreifen über den Luftauslässen befestigt werden.

US 5,419,478 A beschreibt einen Kühler für Getränke und Esswaren, der an der Steuersäule eines Golfwagens montiert ist. Er kann an seinem Boden über einen Klettverschlussstreifen an einer Plattform befestigt werden.

Es ist eine Aufgabe der vorliegenden Erfindung, ein Schienenfahrzeug mit einem Fahrerstand anzugeben, das es dem Fahrer ermöglicht, temperaturempfindliche Gegenstände zu lagern, ohne dabei die Sicherheit beim Betrieb des Fahrzeugs einzuschränken oder Gefahren für Notfälle zu erzeugen.

Die beigefügten Patentansprüche definieren den Schutzumfang.

Es wird vorgeschlagen, in dem Fahrerstand eine Kühlbox zum Aufnehmen und Kühlen beweglicher Gegenstände, insbesondere von Lebensmitteln und Medikamenten, anzuordnen. Die Kühlbox ist in einem Schrank des Fahrerstandes angeordnet.

Insbesondere handelt es sich bei der Kühlbox um eine bautechnische Einheit, die den Kühlraum bildet und außerdem die Kältemaschine aufweist, mit der der Kühlraum gekühlt wird. Geeignete Kühlboxen sind zum Beispiel bei der Dometic WAECO International GmbH erhältlich.

Derartige bautechnische Einheiten haben den Vorteil, dass sie auf einfache Weise in dem Fahrerstand angeordnet werden können. Beispielsweise ist in dem Fahrerstand zusätzlich zu dem Raum, in dem die Kühlbox angeordnet wird, lediglich ein Anschluss für die elektrische Versorgung der Kühlbox mit Energie zum Betreiben der Kühlmaschine erforderlich. Optional kann außerdem eine aktive und/oder passive Belüftung der Kühlbox vorgesehen sein, um Abwärme von der Kühlbox abzutransportieren. Unter einer aktiven Belüftung wird verstanden, dass mit Hilfe eines oder mehrer Ventilatoren ein Kühlluftstrom erzeugt wird. Bei einer passiven Belüftung erfolgt der Antrieb der Luftströmung durch die Kältemaschine und die Abwärme selbst.

Vorzugsweise ist die Kühlbox an einem in horizontaler Richtung aus dem Schrank des Fahrerstandes herausziehbaren Stützelement befestigt, wobei das Stützelement die Kühlbox abstützt, d.h. zumindest einen Teil der Gewichtskraft der Kühlbox aufnimmt. In der Art einer Schublade kann mit dem Stützelement eine Frontblende verbunden sein, so dass die Kühlbox in dem Zustand, in dem sie sich innerhalb des Schranks befindet, gegen den Fahrerraum abgedeckt ist. Das Stützelement ist zum Beispiel eine Platte, auf die die Kühlbox gestellt wird.

Gemäß Patentanspruch 1 ist die Kühlbox an einem Stützelement zum Abstützen der Kühlbox (gemäß Anspruch 3 insbesondere dem herausziehbaren Stützelement) befestigt, wobei die Kühlbox über einen Klettverschluss lösbar an dem Stützelement befestigt ist. Insbesondere ist der eine Teil des Klettverschlusses dauerhaft mit der Kühlbox verbunden und der andere Teil des Klettverschlusses dauerhaft an dem Stützelement oder einem fest damit verbundenen Element befestigt. Die dauerhafte Befestigung wird zum Beispiel durch Klebstoff erreicht. Die lösbare Verbindung über den Klettverschluss ermöglicht eine besonders einfache Montage mit der Möglichkeit, die Kühlbox herauszunehmen. Auch entkoppelt ein Klettverschluss die Kühlbox bezüglich Vibrationen von dem Stützelement. Vibrationen treten häufig beim Betrieb des Schienenfahrzeugs auf. Zusätzlich zu dem Klettverschluss oder alternativ können andere Materialien verwendet werden, um die Kühlbox hinsichtlich Vibrationen von dem Stützelement und/oder anderen Teilen des Fahrerstandes zu entkoppeln. Geeignet sind zum Beispiel Schaumstoff, Vliese oder Elastomere.

Ausführungsbeispiele werden nun unter Bezug auf die beigefügte Zeichnung beschrieben. Die einzelnen Figuren der Zeichnung zeigen:
- Fig. 1: eine Ansicht in Fahrtrichtung auf einen Fahrerstand eines Schienenfahrzeugs,
- Fig. 2: eine Draufsicht von oben auf den in Fig. 1 dargestellten Fahrerstand,
- Fig. 3: eine Seitenansicht eines Schienenfahrzeugs, insbesondere einer Straßenbahn, mit zwei Fahrerständen, die an gegenüberliegenden Enden des Schienenfahrzeugs angeordnet sind,
- Fig. 4: eine Draufsicht in horizontaler Richtung auf einen Schrank eines Fahrerstandes,
- Fig. 5: einen vertikalen Schnitt durch eine teilweise dargestellte Kühlbox und ein Stützelement, das die Kühlbox abstützt, wobei das Stützelement und die Kühlbox über einen Klettverschluss miteinander verbunden sind,
- Fig. 6: eine Ansicht auf eine aus einem Schrank herausziehbare Konstruktion, wobei sich hinter einer Blende der Konstruktion eine Kühlbox befindet, und
- Fig. 7: die Anordnung, die in Fig. 6 dargestellt ist, wobei sich die herausziehbare Konstruktion in dem ausgezogenen Zustand befindet, in der auch die Kühlbox erkennbar ist.

Der in Fig. 1 dargestellte Fahrerstand weist einen Fahrersitz 2 mit einer Rückenlehne 13 und einer Kopfstütze 14 auf. In Fahrtrichtung gesehen links von dem Sitz 2 befindet sich eine Armlehne 16, an deren vorderen Ende sich ein Fahrhebel 12 befindet, mit dem die Traktion und/oder das Bremsen des Schienenfahrzeugs gesteuert werden kann. Auch auf der rechten Seite des Sitzes 2 befindet sich eine Armlehne 15. Die in vertikaler Richtung und Längsrichtung des Schienenfahrzeugs verlaufende Mittelebene hat mit den Zeichnungsebenen in Fig. 1 und Fig. 2 die Schnittlinien V (Fig. 1) und M (Fig. 2). In Fahrtrichtung vor dem Sitz 2 befindet sich ein Bedien- und Anzeigepult 6. Ein weiteres Bedienpult 7 ist links von dem Fahrersitz 2 angeordnet. Es ist auf einem Schrank 3a angeordnet, der eine horizontale Oberfläche 1a aufweist. Auf der anderen Seite des Sitzes 2 befindet sich ein weiterer Schrank 3b mit einer horizontalen Oberfläche 1b. Die Schränke 3a, 3b sind in der Ansicht der Fig. 1 in der der Fahrtrichtung entgegen gesetzten Richtung offen dargestellt. Sie können gegen den Fahrgastraum durch zusätzliche Abdeckelemente abgedeckt werden. Die Bereiche oberhalb der Oberflächen 1a, 1b sind gegen den Fahrgastraum mit Blenden 11a, 11b abgedeckt. In Fahrtrichtung vor dem Sitz 2 befindet sich ein vorderer Schrank 9, der über eine abnehmbare Blende 8 vom Fahrerraum aus erreichbar ist. In Fahrtrichtung hinter dem Schrank 9 ist eine Fußstütze 4 angeordnet.

Die in Fig. 1 als nicht abgedeckte Räume dargestellten Schrankräume 3a, 3b eignen sich für die Unterbringung einer Kühlbox, wie noch näher erläutert wird.

Fig. 3 zeigt eine Seitenansicht eines Schienenfahrzeugs 21, das an den rechts und links in der Fig. 3 dargestellten Enden jeweils einen Fahrerstand 20a, 20b aufweist. Vorzugsweise ist in jedem der Fahrerstände 20 eine Kühlbox angeordnet. Alternativ kann lediglich eine Kühlbox vorhanden sein, die aus dem dafür vorgesehenen Raum im Fahrerstand herausnehmbar ist. In diesem Fall kann der Fahrer die Kühlbox von der vorzugsweise elektrischen Energieversorgung zum Betreiben der Kältemaschine abtrennen (zum Beispiel durch Abziehen des Stromkabels), die Kühlbox mit samt den darin untergebrachten Gegenständen zu dem anderen Fahrerstand bringen und dort wieder an die Energieversorgung anschließen. Insbesondere aus diesem Grund wird es bevorzugt, dass die Kühlbox lösbar mit den Elementen des Fahrerstandes verbunden ist, die den Raum zur Aufnahme der Kühlbox begrenzen.

Im Folgenden werden teilweise dieselben Bezugszeichen verwendet, wie in Fig. 1 und Fig. 2. Die mit diesen Bezugszeichen bezeichneten Teile haben dieselbe Funktion, können aber anders gestaltet und/oder anders angeordnet sein.

Fig. 4 zeigt aus Sicht des Raumes, in dem sich der Fahrer beim Fahren des Fahrzeugs befindet, eine Ansicht auf einen seitlich des Fahrerraumes angeordneten Schrankes 3a mit einer Oberfläche 1a, die ähnlich wie in Fig. 1 und Fig. 2 dargestellt ausgestaltet sein können. Rechts oben in Fig. 4 befindet sich ein Bedienpult 6 mit einem Bildschirm 5. Die Fahrtrichtung verläuft in Fig. 4 von links nach rechts. In dem Schrank 3a ist eine in Fig. 4 nicht dargestellte Kühlbox angeordnet. Der Schrank 3a weist drei separat zu öffnende Abdeckungen 31, 32, 33 auf. Hinter der Abdeckung 31 befindet sich die Kühlbox. Wie noch anhand von Fig. 6 und Fig. 7 erläutert wird, ist die Abdeckung 31 vorzugsweise mit samt eines Stützelements zum Abstützen der Kühlbox aus dem Schrank 3a herausziehbar. Bei der Abdeckung 33 kann es sich um die Abdeckung einer Schublade handeln. Bei der Abdeckung 32 handelt es sich vorzugsweise um eine vollständig abnehmbare Abdeckung.

Fig. 5 zeigt, wie eine Kühlbox 14 lösbar auf einem Stützelement 37 befestigt sein kann. Mit dem Stützelement 37 ist ein erster Teil 53 eines Klettverschlusses 53, 54 über eine Klebstoffschicht 51 verbunden, wobei sich der erste Teil 53 wie auch die Klebstoffschicht in etwa horizontaler Richtung oberhalb des Stützelements 37 erstreckt. Ferner ist unterhalb des Bodens der Kühlbox 40 über eine weitere Klebstoffschicht 52 der andere Teil 54 des Klettverschlusses 53, 54 an der Kühlbox 40 befestigt. Die andere Klebstoffschicht 52 und der andere, zweite Teil 54 des Klettverschlusses 53, 54 verlaufen ebenfalls etwa in horizontaler Richtung. Fig. 5 zeigt den Zustand des Klettverschlusses 53, 54, in dem die beiden Teile 53 bzw. 54 durch Klettwirkung miteinander verbunden sind, so dass die Kühlbox 40 mit dem Stützelement 37 verbunden ist. Durch Aufbringen einer entsprechenden Abziehkraft auf die Kühlbox 40 wird diese mit samt der Klebestoffschicht 52 und dem zweiten Teil 54 des Klettverschlusses von dem Stützelement 37 abgezogen und kann entfernt werden.

Gemäß der in Fig. 6 und Fig. 7 dargestellten Ausgestaltung kann eine Kühlbox 40, die unterhalb ihres Bodens durch ein Stützelement 37 abgestützt ist, zum Beispiel das Stützelement 37 gemäß Fig. 5, aus einem Schrank, zum Beispiel dem Schrank 3a gemäß Fig. 1, Fig. 2 oder Fig. 4, herausgezogen werden. Hierzu weist die Abdeckung 31 der herausziehbaren Struktur einen Griff oder eine Griffmulde 47 auf.

Oberhalb der Abdeckung 31 befindet sich ähnlich wie in Fig. 4 eine weitere Abdeckung 33 des Schrankes, die ebenfalls einen Griff 48 aufweist und Teil einer Schublade sein kann. Anders als in Fig. 4 dargestellt befinden sich oberhalb der Abdeckung 33 Lamellen 36, zwischen denen Luft durchströmen kann. Auf diese Weise kann Abwärme der Kühlbox 40 abtransportiert werden, wenn sich die Kühlbox 40 vollständig in dem Schrank befindet.

Fig. 7 zeigt den herausgezogenen Zustand. Die herausziehbare Struktur ist über Teleskopschienen 42a, 42b an den gegenüberliegenden Seiten in Breitenrichtung der herausziehbaren Struktur mit feststehenden Teilen des Schranks (zum Beispiel Seitenwänden 49a, 49b) verbunden. Die Kühlbox 40 ist schematisch als Quader mit abgeschrägten Kanten dargestellt. Sie weist den Kühlraum zur Aufnahme der zu kühlenden Gegenstände und die Kältemaschine zum Kühlen des Kühlraums auf. Um die zu kühlenden Gegenstände in den Kühlraum einbringen zu können oder aus ihm herausnehmen zu können, kann entweder eine oben an der Kühlbox angeordnete Klappe (zum Beispiel ein Deckel) geöffnet werden. Alternativ kann die Kühlbox von der herausziehbaren Struktur 31, 37 separiert werden und dann geöffnet werden, zum Beispiel an einer Klappe, die bei der in Fig. 7 dargestellten Anordnung an die Innenseite der Abdeckung 31 angrenzt.

## Patentansprüche

1. Schienenfahrzeug (21) mit einem Fahrerstand (20), der dazu ausgestaltet ist, dem Fahrer das Fahren des Schienenfahrzeugs (21) zu ermöglichen,
**dadurch gekennzeichnet, dass**
- in dem Fahrerstand (20) eine Kühlbox (40) zum Aufnehmen und Kühlen beweglicher Gegenstände angeordnet ist,
- die Kühlbox (40) über einen Klettverschluss (53, 54) lösbar an einem Stützelement (37) zum Abstützen der Kühlbox (40) befestigt ist und
- die Kühlbox (40) in einem Schrank (3a) des Fahrerstandes (20) angeordnet ist.

2. Schienenfahrzeug nach Anspruch 1, wobei die Kühlbox (40) an einem in horizontaler Richtung aus dem Schrank (3a) herausziehbaren Stützelement (37) zum Abstützen der Kühlbox (40) befestigt ist.

3. Schienenfahrzeug nach Anspruch 1 oder 2, wobei die Kühlbox (40) über eine vibrationsdämpfende Zwischenlage (53, 54) an dem Stützelement (37) abgestützt ist.

4. Schienenfahrzeug nach Anspruch 3, wobei der Klettverschluss (53, 54) die Zwischenlage bildet.

## Claims

1. A rail vehicle (21) comprising a driver's cab (20), which is designed to allow the driver to drive the rail vehicle (21),
**characterised in that**
- a cool box (40) for receiving and cooling movable objects is arranged in the driver's cab (20),
- the cool box (40) is detachably fastened via a hook-and-loop fastener (53, 54) to a support element (37) for supporting the cool box (40), and
- the cool box (40) is arranged in a cabinet (3a) of the driver's cab (20).

2. The rail vehicle according to claim 1, wherein the cool box (40) is fastened to a support element (37) for supporting the cool box (40), which support element (37) can be pulled out from the cabinet (3a) in a horizontal direction.

3. The rail vehicle according to claim 1 or 2, wherein the cool box (40) is supported on the support element (37) via a vibration-damping intermediate layer (53, 54).

4. The rail vehicle according to claim 3, wherein the hook-and-loop fastener (53, 54) forms the intermediate layer.

## Revendications

1. Véhicule ferroviaire (21) équipé d'un poste de conduite (20), qui est configuré pour permettre au conducteur de conduire le véhicule ferroviaire (21), **caractérisé en ce que**
- une boîte froide (40) est agencée dans le poste de conduite (20) pour la réception et le refroidissement d'objets mobiles,
- la boîte froide (40) est fixée sur un élément de support (37) de manière amovible par le biais d'une fermeture scratch (53, 54) pour supporter la boîte froide (40) et
- la boîte froide (40) est agencée dans une armoire (3a) du poste de conduite (20).

2. Véhicule ferroviaire selon la revendication 1, dans lequel la boîte froide (40) est fixée sur un élément de support (37) pouvant être sorti de l'armoire (3a) en tirant dans le sens horizontal pour supporter la boîte froide (40).

3. Véhicule ferroviaire selon la revendication 1 ou 2, dans lequel la boîte froide (40) est supportée sur un élément de support (37) par le biais d'une couche intermédiaire (53, 54) amortissant les vibrations.

4. Véhicule ferroviaire selon la revendication 3, dans lequel la fermeture scratch (53, 54) forme la couche intermédiaire.
